# EUROPÄISCHE PATENTSCHRIFT

(11) **EP 2 865 986 B1**
(45) Veröffentlichungstag und Bekanntmachung des Hinweises auf die Patenterteilung: **20.06.2018**
(21) Anmeldenummer: 14181234.7
(22) Anmeldetag: 18.08.2014
(51) Int. Cl.: F41B 11/682, A63G 31/12, F41A 21/20, F41B 11/89

(54) **Druckluftzufuhr für eine Druckluftkanone**
Pressurised air supply for a compressed air gun
Alimentation en air comprimé pour un canon à air comprimé

(30) Priorität: 22.10.2013 DE 202013104753 U; 09.01.2014 DE 202014100077 U
(43) Veröffentlichungstag der Anmeldung: 29.04.2015
(73) Patentinhaber: Viva Inflatables B.V., 8043 KE Zwolle (NL)
(72) Erfinder: Baks, Roland, 8043 KE Zwolle (NL)
(74) Vertreter: Limbeck, Achim

(56) Entgegenhaltungen:
- CN-Y- 201 208 507
- DE-U1-202013 104 753
- DE-U1-202014 100 077
- US-A- 2 762 356
- US-A1- 2008 223 350
- US-A1- 2011 094 487

## Beschreibung

### Technisches Gebiet

Die vorliegende Erfindung betrifft eine Luftzufuhr für eine Druckluftkanone mit einem Projektilabschussrohr zum Verschießen von Schusskörpern, wobei dem Projektilabschussrohr über die Luftzufuhr kontinuierlich Luft zugeführt wird, welche durch das Projektilabschussrohr strömt. Als Schusskörper kommen in erster Linie ungefährliche Geschosse wie Luft- und Softbälle oder sonstige Spielgeschosse in Betracht, welche geeignet sind, an Spiel- oder Eventmodulen sowie im In- und Outdoorbereich insbesondere für das jüngere Publikum Einsatz zu finden.

### Stand der Technik

Aus dem Stand der Technik sind sog. Funshooter bekannt, welche aus einer Druckluftkanone mit einem Projektilabschussrohr zum Verschießen von Schusskörpern bestehen, bei dem Luft dem Projektilabschussrohr über einen Kompressor zugeführt wird und die Luft das Projektilabschussrohr durchströmt.

Diese Druckluftkanonen sind mit einer Zuführung ausgestattet, die es erlaubt, ein oder mehrere Geschosse manuell und rückseitig von oben in das Projektilabschussrohr einzuführen, so dass es mittels der Luft nach vorne aus dem Projektilabschussrohr katapultiert wird. Um den nötigen Abschussdruck zu erzeugen, sind diese Druckluftkanonen in der Regel mit Luftdüsen, einem Membranventil und/oder einer Feder ausgestattet.

Aus der US 2011/0094487 A1 ist eine Luftzufuhr für eine Druckluftkanone bekannt, welche ein Projektilabschussrohr zum Verschießen von Schusskörpern umfasst, dem über die Luftzufuhr kontinuierlich Luft zugeführt wird, welche durch das Projektilabschussrohr strömt. Zusätzlich umfasst die Luftzufuhr für die Druckluftkanone mindestens ein Dauergebläse, das kontinuierlich Luft aus einer Basisstation bläst, wobei die aus der Basisstation geblasene Luft zu dem Projektilabschussrohr strömt, so dass der Schusskörper mittels der Luft nach vorne aus dem Projektilabschussrohr katapultiert wird.

### Darstellung der Erfindung

Der vorliegenden Erfindung liegt die Aufgabe zu Grunde, eine Druckluftkanone zu schaffen, welche es erlaubt, an ein Spiel- oder Eventmodul wie bspw. eine Hüpfburg, eine Luftrutsche oder an sonstige aufblasbare Attraktionen (nachstehend einheitlich als Eventmodule bezeichnet) angeschlossen zu werden.

Erfindungsgemäß wird die voranstehende Aufgabe gemäß den Merkmalen des Anspruches 1 gelöst. Vorteilhafte Ausgestaltungen und Weiterbildungen der erfindungsgemäßen Druckluftkanone sind in den abhängigen Unteransprüchen angegeben.

Der Erfindung liegt der Erkenntnisstand zu Grunde, dass aufblasbare Eventmodule wie Hüpfburgen, Luftrutschen oder sonstige aufblasbare Attraktionen stets mit einem Dauergebläse funktionieren, das ständig Luft in das Eventmodul einbringt, da jedes dieser Eventmodule grundsätzlich aus zusammen genähten Planen gefertigt ist und diese ständig Luft durch die Nähte, verlieren; das Dauergebläse kann somit nicht abgeschaltet werden während des Einsatzes.

### Kurzbeschreibung der Zeichnungen

Weitere Ziele, Merkmale, Vorteile und Anwendungsmöglichkeiten der erfindungsgemäßen Luftzufuhr für eine Druckluftkanone ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 eine beispielhafte Ausführungsform der Luftzufuhr für eine Druckluftkanone an einem Eventmodul;
Fig.2 eine weitere Ausführungsform der Luftzufuhr;
Fig.3 eine Ausführungsform der Druckluftkanone;
Fig.4 eine Querschnittsansicht durch eine Druckluftkanone mit einer Außenluftzufuhr zu dem Projektilabschussrohr.

### Ausführung der Erfindung

Wie aus Fig.1 ersichtlich, ist die Druckluftkanone 1 in diesem Ausführungsbeispiel an die Luftzufuhr des Eventmoduls 3 (hier eine Hüpfburg) angeschlossen, welches ein Dauergebläse 5 umfasst, welches kontinuierlich Luft 2 in das Eventmodul 3 bläst.

An dem Eventmodul 3 ist mindestens ein Träger 4 für das Luftrohr 8 vorgesehen, durch den Luft 2 zum Projektilabschussrohr 8 strömt.

Der an dem Eventmodul 3 vorgesehene Träger 4 für das Projektilabschussrohr 8 zur Ausfaltung seiner das Projektilabschussrohr 8 im aufgeblasenen Zustand tragenden Form ist vorzugsweise mit Luft 2 auffüllbar und wird mit der Luft 2 des Eventmoduls 3 mittels des mindestens einen Luftgebläses 5 und/oder mit der Luft 2 des mindestens einen zusätzlichen Luftdauergebläses 6 gefüllt.

Der vorzugsweise hohle Träger 4 wird demnach in dieser Ausführungsform selbst mit der Luft 2 des Luftgebläses 5 und/oder mit der Luft 2 des Luftgebläses 6 aufgefüllt.

Die Druckluftkanone 1 kann mit einer Zuführung 10 ausgestattet sein, die es erlaubt, ein oder mehrere Geschosse manuell in das Luftrohr 10 einzuführen, so dass das Geschoss mittels der Luft 2 nach vorne aus dem Luftrohr 10 katapultiert wird.

Die Druckluftkanone 1 kann entweder aus einem harten Material (Metall, Holz, Kunststoff, etc.) oder aus weichen Materialen gefertigt sein, z.B. aus zusammen genähten PVC-Planen.

Die Druckluftkanone 1 soll nicht unbedingt nur fest an die Eventmodule angeordnet werden können, sondern auch reversibel (abnehm- und austauschbar). Bei der reversiblen Anordnung der Druckluftkanone 1 sollte der Luftanschluss 4 ganz oder zumindest annähernd luftdicht verriegel-/verschließbar sein, z.B. mittels einer Klettabdeckung oder einem Reisverschluss.

Auch ist die Möglichkeit gegeben, ein existierendes Eventmodul 3 nachträglich mit einer Druckluftkanone 1 auszustatten.

Wie aus Fig.2 ersichtlich, ist die Druckluftkanone 1 in diesem Ausführungsbeispiel an ein zusätzlich an dem Eventmodul 3 angeordnetes Luftdauergebläse 6 angeschlossen, welches dauerhaft Luft 2 in mindestens eine Luftleitung 7 innerhalb des Eventmoduls 3 direkt zur Druckluftkanone 1 bläst.

Die Luftzufuhr für das Projektilabschussrohr 8 erfolgt in diesem Ausführungsbeispiel somit unabhängig von der Luftzufuhr des Eventmoduls 3 und in einer weiteren Ausführungsform auch unabhängig von der Luftzufuhr des aufblasbaren Trägers 4, welcher über die vom Luftdauergebläse 5 in den Hohlraum 9 des Eventmoduls geblasene Luft 2 aufgeblasen wird.

Die Luftleitung 7 kann ein Schlauch, eine Rohrleitung oder eine sonstige geeignete flexible oder starre Luftleitung sein, vorzugsweise aus einem flexiblen Material wie PVC, Plastik, Rubber oder dergleichen geeignete Materialien, besonders bevorzugt aus vernähter PVC-Plane.

Wie aus Fig. 4 ersichtlich, kann die Luftleitung 7 auch als eine äußere Leitung außerhalb des Trägers 4 ausgestaltet sein. Ein Austrittsende der Luftleitung 7 verbindet sich mit dem inneren Ende 81 des Projektilabschussrohr 8 außen am Träger 4. Das innere Ende 81 des Projektilabschussrohr 8 ist offen und stellt somit einen Lufteinlass zu dem Projektilabschussrohr 8 dar.

### Liste der Bezugsziffern

- 1: Druckluftkanone
- 2: Luft
- 3: Eventmodul
- 4: Träger (Lafette)
- 5: Dauergebläse
- 6: zusätzliches Dauergebläse
- 7: Luftleitung
- 8: Projektilabschussrohr
- 9: Hohlraum im Eventmodul
- 10: Zuführung
- 11: Schusskörper
- 81: inneres Ende 81 des Projektilabschussrohrs

## Patentansprüche

1. Luftzufuhr für eine Druckluftkanone (1), umfassend ein aufblasbares Eventmodul (3) und mindestens ein Dauergebläse (5; 6), wobei die Druckluftkanone (1) reversibel oder irreversibel an dem aufblasbaren Eventmodul (3) angeordnet ist und ein Projektilabschussrohr (8) zum Verschießen von Schusskörpern (11) umfasst, wobei dem Projektilabschussrohr (8) über die Luftzufuhr kontinuierlich Luft (2) zugeführt wird, welche durch das Projektilabschussrohr (8) strömt, wobei das mindestens eine Dauergebläse (5; 6) kontinuierlich Luft (2) in (5) und/oder durch (6) das Eventmodul (3) bläst, wobei die in oder durch das Eventmodul (3) geblasene Luft (2) zu dem Projektilabschussrohr (8) strömt, so dass der Schusskörper (11) mittels der Luft (2) nach vorne aus dem Projektilabschussrohr (8) katapultiert wird.

2. Luftzufuhr nach Anspruch 1,
**dadurch gekennzeichnet,**
**dass** innerhalb des mit Luft (2) füllbaren Hohlraums (9) des Eventmoduls (3) mindestens eine Luftleitung (7) vorgesehen ist, durch welche Luft (2) mindestens eines zusätzlich an dem Eventmodul (3) angeordneten Luftgebläses (6) zum Projektilabschussrohr (8) strömt.

3. Luftzufuhr nach Anspruch 1 und 2,
**dadurch gekennzeichnet,**
**dass** an dem Eventmodul (3) mindestens ein Träger (4) für das Luftrohr (8) vorgesehen ist, durch den Luft (2) zum Luftrohr (8) strömt.

4. Luftzufuhr nach Anspruch 3,
**dadurch gekennzeichnet,**
**dass** der an dem Eventmodul (3) vorgesehene Träger (4) für das Luftrohr (8) zur Ausfaltung seiner das Luftrohr (8) im aufgeblasenen Zustand tragenden Form mit Luft (2) auffüllbar ist und mit der Luft (2) des Eventmoduls (3) mittels des mindestens einen Luftgebläses (5) und/oder mit der Luft (2) mittels des mindestens einen zusätzlichen Luftdauergebläses (6) gefüllt wird.

5. Luftzufuhr nach einem der vorangegangenen Ansprüche,
**dadurch gekennzeichnet,**
**dass** die Druckluftkanone (1) eine Zuführung (10) aufweist, die es erlaubt, ein oder mehrere Geschosse manuell in das Luftrohr (8) einzuführen.

6. Luftzufuhr nach einem der vorangegangenen Ansprüche,
**dadurch gekennzeichnet,**
**dass** die Luftleitung (7) ein Schlauch, eine Rohrleitung oder eine sonstige geeignete Luftleitung ist, welche aus einem flexiblen Material wie PVC, Plastik, Rubber oder dergleichen geeigneten Materialien besteht.

7. Luftzufuhr nach einem der vorangegangenen Ansprüche,
**dadurch gekennzeichnet,**
**dass** die Druckluftkanone (1) reversibel, also abnehm- und/oder austauschbar an dem Eventmodul (3) angeordnet ist.

8. Luftzufuhr nach einem der vorangegangenen Ansprüche,
**dadurch gekennzeichnet,**
**dass** die Luftleitung (7) als eine äußere Leitung außerhalb des Trägers 4 ausgestaltet ist.

9. Luftzufuhr nach Anspruch 8,
**dadurch gekennzeichnet,**
**dass** ein Austrittsende der Luftleitung (7) mit dem inneren Ende (81) des Projektilabschussrohr 8 außen am Träger 4 verbunden ist.

10. Luftzufuhr nach den Ansprüchen 8 und 9,
**dadurch gekennzeichnet,**
**dass** das innere Ende (81 des Projektilabschussrohr (8) offen ist und somit einen Lufteinlass zu dem Projektilabschussrohr (8) darstellt.

## Claims

1. Air supply for a compressed air gun (1), comprising an inflatable event module (3) and at least one permanent air compressor (5; 6), whereby the compressed air gun (1) is reversibly or irreversibly arranged on the inflatable event module (3) and comprising a projectile launching tube (8) for the shooting of projectiles (11), whereby the projectile launching tube (8) is continuously supplied with compressed air by the air supply pushed through the projectile launching tube (8), whereby at least one permanent air compressor (5; 6) continuously supplies compressed air (2) into (5) and/or through (6) the event module, whereby the air (2) pushed into or through the event module (3) is pushed towards the projectile launching tube (8), so that the projectile (11) is catapulted out the front end of the projectile launching tube (8) by means of the compressed air (2).

2. Air supply according to claim 1,
**characterized in that**
at least one compressed air line (7) is provided within the air-inflatable (2) volume (9) of the event module (3), through which compressed air (2) is pushed by means of at least one air compressor (6) arranged additionally on the event module (3) to the projectile launching tube (8).

3. Air supply according to claims 1 and 2,
**characterized in that**
at least one support (4) is mounted on the event module (3) for the compressed air tube (8) through which the compressed air (2) is pushed to the air pipe (8).

4. Air supply according to claim 3,
**characterized in that**
the support (4) mounted on the event module (3) for the air pipe (8) to inflate its full volume through the air pipe (8) with the compressed air (2), and that with the compressed air (2) from the event module (3) is filled by at least one air compressor (5) and/or filled with the air (2) by means of an additional permanent air compressor (6).

5. Air supply according to the preceding claims,
**characterized in that**
the compressed air gun (1) is fitted with a feed (10) permitting the introduction of one or more projectiles manually into the air pipe (8).

6. Air supply according to the preceding claims,
**characterized in that**
the compressed air line (7) is a hose, a tube or a pipe, made of flexible material such as PVC, plastic, rubber or a similar suitable material.

7. Air supply according to the preceding claims,
**characterized in that**
the compressed air gun (1) is arranged in a reversible manner, i.e. removable and/or exchangeable on the event module (3).

8. Air supply according to the preceding claims,
**characterized in that**
the compressing air supply line (7) is designed as an external line outside of the support (4).

9. Air supply according to claim 8,
**characterized in that**
one exit end of the compressed air line (7) is connected to the inner end (81) of the projectile launch tube (8) outside on the support (4).

10. Air supply according to claims 8 and 9,
**characterized in that**
the inner end (81) of the projectile launching tube (8) is open and is an air intake for the projectile launching tube (8).

## Revendications

1. Alimentation en air pour un canon à air comprimé (1), comprenant un module d'événements gonflable (3) et au moins un souffleur permanent (5;6), en notant que le canon à air comprimé (1) est disposé de manière réversible ou irréversible sur le module d'événement gonflable (3) et comporte un tube de lancement de projectile (8) pour tirer des balles (11), en tenant compte du fait que le tube de lancement de projectile (8) est continuellement alimenté d'air via l'alimentation en air (2), qui traverse le tube de lancement de projectile (8), dans lequel au moins un souffleur permanent (5;6) propage de l'air (2) en continu dans (5) et/ou à travers (6) le module d'événement, dans lequel l'air soufflé (2) dans ou à travers le module d'événement (3), se répand vers le tube de lancement de projectile (8), de sorte qu'à partir du tube de lancement du projectile (8), la balle (11) soit catapultée vers l'avant au moyen de l'air (2).

2. Alimentation en air selon la revendication 1,
qui se **caractérise par le fait**
**que** dans la cavité (9) remplissable avec de l'air (2) du module d'événement (3), il y a au moins une conduite d'air (7) disponible, par laquelle de l'air (2) circule vers le tube de lancement de projectile (8) via une soufflerie supplémentaire (6) disposée au module d'événement (3).

3. Alimentation en air selon les revendications 1 et 2,
qui se **caractérise par le fait**
**qu'**au niveau du module d'événement (3), au moins un support (4) est disponible pour le tube d'air (8), à travers lequel de l'air (2) circule vers le tube à air (8).

4. Alimentation en air selon la revendication 3,
qui se **caractérise par le fait**
**que** dans la condition gonflée, la forme du support (4) du tube d'air (8) au niveau du module d'événement (3), est telle que sa structure porteuse prévue pour le déploiement de son tube d'air (8), est remplissable d'air (2) et le kit de l'air (2) du module d'événement (3) est rempli au moyen d'au moins une soufflerie d'air (5) et/ou avec de l'air (2) au moyen d'au moins un souffleur permanent supplémentaire (6).

5. Alimentation en air selon l'une des revendications précédentes,
qui se **caractérise par le fait**
**que** le canon à air comprimé (1) comporte un dispositif d'alimentation (10) qui permet d'introduire manuellement un ou plusieurs projectiles dans le tube d'air (8).

6. Alimentation en air selon l'une des revendications précédentes,
qui se **caractérise par le fait**
**que** la conduite d'air (7) est un tuyau, un conduit ou une autre canalisation d'air appropriée, qui se compose d'un matériau souple comme le PVC, le plastique, le caoutchouc ou les matériaux appropriés similaires.

7. Alimentation en air selon l'une des revendications précédentes,
qui se **caractérise par le fait**
**que** le canon à air comprimé (1) est disposé de manière réversible, c'est-à-dire amovible et/ou remplaçable au niveau du module d'événement (3).

8. Alimentation en air selon l'une des revendications précédentes,
qui se **caractérise par le fait**
**que** la conduite d'air (7) est conçue comme une ligne externe à l'extérieur du support (4).

9. Alimentation en air selon la revendication 8,
qui se **caractérise par le fait**
**qu'**une extrémité de sortie de la conduite d'air (7) est raccordée à l'extrémité interne (81) du tube de lancement de projectile (8) à l'extérieur du support (4).

10. Alimentation en air selon les revendications 8 et 9,
qui se **caractérise par le fait**
**que** l'extrémité interne (81 du tube de lancement du projectile (8) est ouverte et représente donc une entrée d'air dans le tube de lancement du projectile (8).
